# EUROPÄISCHE PATENTSCHRIFT

(11) **EP 2 662 299 B1**
(45) Veröffentlichungstag und Bekanntmachung des Hinweises auf die Patenterteilung: **07.08.2019**
(21) Anmeldenummer: 13166744.6
(22) Anmeldetag: 07.05.2013
(51) Int. Cl.: B65D 5/00

(54) **Behältersystem zum Transport oder/und zur Verkaufspräsentation zu belüftender Ware**
Container system for the transport or/and sales display of ventilated goods
Système de récipient pour le transport et/ou la présentation à la vente de marchandises à aérer

(30) Priorität: 08.05.2012 DE 102012104020
(43) Veröffentlichungstag der Anmeldung: 13.11.2013
(73) Patentinhaber: Engel, Alexander, 67136 Fußgönheim (DE)
(72) Erfinder: Engel, Alexander, 67136 Fußgönheim (DE)
(74) Vertreter: Bernhardt, Reinhold

(56) Entgegenhaltungen:
- EP-A2- 2 168 882
- CH-A- 282 906
- DE-U- 1 837 557
- DE-U1- 9 203 993
- DE-U1- 20 106 893
- DE-U1-202009 011 787
- FR-A- 1 210 384
- FR-A1- 2 573 390
- FR-A1- 2 649 073
- US-A- 2 936 929

## Beschreibung

Die Erfindung betrifft eine Anordnung von Behältern gemäss Anspruch 1.

Ein stapelbarer Behälter mit Stiegen zum Transport und zur Aufbewahrung von Gegenständen geht aus der DE 20 2009 011 787 U1 hervor. Die Seitenwände dieses Behälters bestehen aus Längs- und Querleisten. Der Behälterboden ist durch mehrschichtiges Furnierholz gebildet. Als Arretierungselemente dienen sich in Behälterlängsrichtung erstreckende, vom Bodenrand zurückversetzte Holzleisten, die in die Öffnung eines im Stapel darunter befindlichen Behälters eingreifen.

Aus der FR 2 649 073 A1 geht ein Behälter mit einer geteilten Bodenwand und durchgehenden Seitenwänden hervor. Von Stirnseitenwänden vorstehende Drahtbügel dienen zur gegenseitigen horizontalen Arretierung gestapelter solcher Behälter.

Die CH 282 906 A beschreibt einen Behälter mit einer Bodenwand, die eine umlaufende Randabstufung aufweist, mit welcher der Behälter auf den Öffnungsrand einer in einem Stapel unter dem Behälter angeordneten Behälter aufsetzbar ist.

Aus der DE 18 37 557 U geht ein Transportbehälter mit geneigten Seitenwänden hervor. Beim Rücktransport der entleerten Transportbehälter lassen sich solche Behälter problemlos stapeln.

Die FR 1210384 A beschreibt Stiegen zum Transport und zur Verkaufspräsentation von Obst und Gemüse, die aus verschiedenen Materialien bestehen können und stapelbar sind, wobei an vier Behälterecken angeordnete, zu Seitenwänden fluchtende Laschen nach unten vorstehen, um im Stapel in nach außen offene Abstufungen am oberen Rand der Behälterwände einer darunter gestapelten Stiege einzugreifen.

Die US 2,936,929 A beschreibt stapelbare Behälter, deren Seitenwände einen umlaufenden, nach innen abgekanteten Blechsockel aufweisen. Zwischen der Abkantung und dem unteren Rand sich von dem Sockel erstreckender Seitenwände ist vertikal ein Behälterboden bewegbar, wobei von dem Behälterboden ein von den Seitenrändern zurückversetzter Rahmen umläuft, durch den beim Stapeln der Behälter die Behälter zueinander horizontal arretiert werden.

Die DE201 06 893 U1 beschreibt eine Anordnung von Behältern gemäss dem Oberbegriff des Anspruchs 1.

Bekanntermaßen haben nach einmaliger Verwendung zu entsorgende Einwegstiegen im Obst- und Gemüsehandel weite Verbreitung gefunden. Die mit geringem Aufwand zumeist aus dünnen, aneinander gehefteten Schälfurnierbrettchen hergestellten Stiegen lassen sich leicht unter Wiederverwertung des Materials entsorgen. Aufwand für Wartung und Reinigung, wie ihn Mehrwegbehältersysteme erfordern, wird vorteilhaft vermieden. Zudem lassen sich die aus toxikologischer Sicht ergebenen Anforderungen durch solche Einwegsysteme problemlos erfüllen.

Gewisse Probleme ergeben sich jedoch aus der parallelen Nutzung von Einweg- und Mehrwegstiegen. Das betrifft insbesondere den Nahtransport zwischen Warenlager und Verkaufsraum. Eine sichere Beförderung von Ein- und Mehrwegstiegen gemeinsam auf einer einzigen Palette ist kaum möglich.

Eine Behälteranordnung aus Ein- und Mehrwegstiegen, das die eingangs erwähnten Merkmale aufweist, geht aus EP 2 168 882 A2 hervor. Als Arretierungselemente stehen von der Einwegstiege zu deren Längswänden fluchtend jeweils zwei Laschen nach unten vor, die in entsprechend angeordnete Taschen an den beiden Längswänden einer Mehrwegstiege eingreifen.

Durch die vorliegende Erfindung wird eine neue Behälteranordnung der eingangs erwähnten Art geschaffen, die dadurch gekennzeichnet ist, dass das Arretierungselement durch eine mit einer Längsseite und beiden Stirnseiten vom Rand des Stiegenbodens zurückversetzte, mit dem Stiegenboden verklebte Arretierungsleiste gebildet ist, und dass zwei dieser sich jeweils in ihrer Länge entlang einer Schmalseite des Stiegenbodens erstreckenden, die aus Karton hergestellte Stiege sowohl in Richtung der Schmal- als auch Längsseiten des Stiegenbodens sichernden Arretierungsleisten vorgesehen sind.

Durch die Erfindung wird sowohl die Handhabbarkeit der Einwegstiegen für sich verbessert als auch die Möglichkeiten zur gemeinsamen Nutzung mit Mehrwegstiegen in gemischten Stapeln geschaffen.

Vorteilhaft lässt sich durch ein solches Arretierungselement, dass sich mit geringem, für ein solches Wegwerfprodukt vertretbarem Mehraufwand herstellen lässt, die Stapelsicherheit der Einwegstiege als solche erheblich erhöhen und die Einwegstiege kompatibel mit Mehrwegstiegen gestalten, so dass es möglich ist, die Einwegstiegen nicht nur sicher untereinander stapeln, sondern in erfindungsgemäße Stapel von Mehrwegstiegen aus Kunststoff mit geringem Arbeitsaufwand stabil einfügen zu können.

In einer bevorzugten Ausführungsform der Erfindung bildet das Arretierungselement, also die Arretierungsleiste, einen den Öffnungsrand innen hintergreifenden Anschlag. Die Arretierungsleisten lassen sich bei der Herstellung der Einwegstiegen mit geringem Mehraufwand an der Bodenunterseite anheften.

Neben den beiden Arretierungsleisten kann die aus Karton hergestellte Stiege am Öffnungsrand Ausnehmungen für den Eingriff des Arretierungselements einer im Stapel nächst oberen aus Karton hergestellten Stiege aufweisen, wobei diese Ausnehmungen z.B. eine nach innen offene Randabstufung umfassen.

Die Erfindung wird nachfolgend anhand von Ausführungsbeispielen und der beiliegenden, sich auf diese Ausführungsbeispiele beziehenden Zeichnungen weiter erläutert. Es zeigen:
- Fig. 1: eine in einer Behälteranordnung verwendbare Stiege, die kein Teil der Erfindung ist, in einer Draufsicht (a), in einer Ansicht von unten (b), in zueinander senkrechten Seitenansichten (c) und (d) sowie in zueinander senkrechten geschnittenen Seitenansichten (e) und (f),
- Fig. 2: eine perspektivische Darstellung der Stiege von Fig. 1 in einem Ausschnitt,
- Fig. 3: ein weiteres Ausführungsbeispiel für eine in einer Anordnung verwendbare Stiege, die kein Teil der Erfindung ist, in einer Draufsicht (a) und in einer geschnittenen Seitenansicht (b),
- Fig. 4: ein drittes Ausführungsbeispiel für eine in einer Anordnung verwendbare Stiege, die kein Teil der Erfindung ist, in einer Draufsicht (a), einer geschnittenen Seitenansicht (b) und einer Seitenansicht (c),
- Fig. 5: die Stiege von Fig. 4 in perspektivischer Darstellung in einem Ausschnitt,
- Fig. 6: verschiedene Ausführungsformen von Stiegenböden, die kein Teil der Erfindung sind,
- Fig. 7: ein weiteres Ausführungsbeispiel für eine Stiege, die kein Teil der Erfindung ist, in einer Draufsicht (a) und Seitenansichten (b) und (c),
- Fig. 8: bis 10 Kartonagenschnitte zur Herstellung von Stiegen, die kein Teil der Erfindung sind,
- Fig. 11(a): Kartonagenschnitt zur Herstellung einer erfindungsgemässen Stiege,
- Fig. 11(b-d): Kartonagenschnitt zur Herstellung von Stiegen, die kein Teil der Erfindung sind, und
- Fig. 12: Ausführungsbeispiele für Arretierungselemente.

Eine in Fig. 1 dargestellte Stiege für den Transport und die Verkaufspräsentation von Obst und Gemüse umfasst einen Boden 1 und vier Seitenwände 2. Der Boden 1 besteht in dem gezeigten Ausführungsbeispiel aus drei Schälfurnierbrettchen 3. Die Seitenwände 2 umfassen jeweils zwei solche Brettchen 4. Sowohl zwischen den Bodenbrettchen 3 als auch den Seitenwandbrettchen 4 sind Zwischenräume 5 und 6 gebildet, durch die eine Belüftung der in der Stiege aufbewahrten Ware gesichert ist.

Die Seitenwandbrettchen 4 der vertikalen Seitenwände 2 werden jeweils durch vertikale Verbindungsleisten 7 zusammengehalten, wobei in dem gezeigten Beispiel an den Längsseiten vier und den Schmalseiten zwei solcher Verbindungsleisten 7 vorgesehen sind. Wie Fig. 2 erkennen lässt, stoßen in den Behälterecken jeweils zwei der Verbindungsleisten 7 an ihren Längsseiten aneinander an. Die Brettchen und Verbindungsleisten werden durch eingeschossene Klammern 8 zusammengehalten.

Auf der in Fig. 1b sichtbaren Unterseite des Bodens 1 sind quer zur Längsrichtung der Bodenbrettchen 3 insgesamt vier Arretierungsleisten 9 angeordnet. Die beiden äußeren Arretierungsleisten 9 erstrecken sich in geringem Abstand zu den jeweiligen Schmalseiten des Bodens 1, die Enden der Arretierungsleisten 9 reichen jeweils nicht ganz bis an den Rand der betreffenden Längsseite des Bodens 1 heran.

Die vorangehend beschriebene Stiege ist stapelbar, wobei im Stapel die Stiegen mit der in Fig. 1b gezeigten Unterseite auf dem in der Draufsicht von Fig. 1a sichtbaren Behälterrand aufliegen. Die jeweils vom Bodenrand zurückversetzten Arretierungsleisten 9 ragen in den Innenraum der jeweils nächst unteren Stiege hinein und bilden Anschläge für die Seitenwände 2, die ein horizontales Verrutschen der Stiege auf der nächst unteren Stiege verhindern.

Der Abstand, um den die Arretierungsleisten 9 von den Rändern des Bodens 1 zurückversetzt sind, entspricht etwa der Dicke eines Brettchens 4 zuzüglich der Dicke einer Verbindungsleiste 7.

Eine in Fig. 3 gezeigte Stiege unterscheidet sich von der Stiege nach Fig. 1 und 2 dadurch, dass in den vier Stiegenecken anstelle zweier Verbindungsleisten 7 vertikale Pfosten 10 mit dreieckigem Querschnitt angeordnet sind.

Wie Fig. 3b erkennen lässt, reichen die Pfosten 10 nicht ganz bis an den Öffnungsrand der Stiege heran. Das gleiche trifft für die vertikalen Verbindungsleisten 7 zu.

Der Boden der Stiege von Fig. 3 entspricht dem Boden der Stiege von Fig. 1 mit dem einzigen Unterschied, dass die Arretierungsleisten 9 auf der Bodenunterseite jeweils näher an die Ränder des Bodens heranreichen. Der jeweilige Abstand entspricht etwa der Dicke der die Seitenwände 2 bildenden Brettchen 4.

Aus den Fig. 4 und 5 geht eine Stiege hervor, die sich von der Stiege von Fig. 3 dadurch unterscheidet, dass die Seitenwände jeweils nur durch ein an den Boden 1 heranreichendes Brettchen 4 gebildet sind. An den Stiegenecken vorgesehene vertikale Pfosten 10 weisen am oberen Ende zur Stiegeninnenseite hin offene, stufenförmige Aussparungen 11 auf.
Im gestapelten Zustand der Stiegen ragen die Enden der beiden äußeren Arretierungsleisten 9 mit ihren äußeren Ecken jeweils in eine solche Aussparung 11 einer darunter angeordneten Stiege hinein und die obere Stiege ist dadurch auf der darunter angeordneten Stiege in horizontaler Richtung arretiert.

Die beiden inneren Arretierungsleisten 9 der Stiegen von Fig. 1 bis 5 können genutzt werden, um die Stiege auf zwei nebeneinander angeordneten, jeweils nur die halbe Bodenfläche aufweisenden Stiegen unter Arretierung auf den Stiegen in horizontaler Richtung zu stapeln.

Aus Fig. 6 gehen weitere mögliche Gestaltungen des Stiegenbodens hervor.

Fig. 6a zeigt einen durchgehenden, z.B. durch eine Spanplatte gebildeten Stiegenboden, der an den Ecken dreieckige Stufenausnehmungen 12 aufweist, deren Querschnitt etwa dem Querschnitt der vorangehend beschriebenen Dreieckpfosten 10 entspricht. Dieser Boden lässt sich insbesondere bei der in Fig. 4 und 5 beschriebenen Stiege anstelle des dort gezeigten Bodens einsetzen.
Fig. 6b zeigt einen aus sich kreuzenden Leisten 13 und 14 gebildeten Boden. An den Schmalseiten des Bodens erstrecken sich in einer dritten Leistenebene Arretierungsleisten 9.
Der Boden von Fig. 6c entspricht dem Boden von Fig. 6b, wobei zusätzlich zu zwei äußeren Arretierungsleisten 9 zwei innere Arretierungsleisten 9 vorgesehen sind.

Ein in Fig. 5d gezeigter Boden weist Brettchen 3 und die Brettchen 3 verbindende Leisten 15 auf. In Längsrichtung des Bodens erstrecken sich nahe dessen Längsrändern Arretierungsleisten 9, welche die Verbindungsleisten 15 in einer dritten Ebene kreuzen.

Die Figuren 6e und f zeigen Böden mit durchgehender Bodenplatte 16 und sich in Querrichtung bzw. Längsrichtung erstreckenden Arretierungsleisten 9.

Ein in Fig. 7 gezeigtes Ausführungsbeispiel für eine Stiege mit einem durchgehenden Boden 16 besteht z.B. aus Sperrholz. An Seitenwänden 2 sind Lüftungsöffnungen 17 und 18 vorgesehen, wobei die Lüftungsöffnungen 18 zusätzlich als Griffe dienen. In den Eckenbereichen des Bodens sind an der Bodenunterseite Drahtbügel 19 im Abstand von den zueinander senkrechten Rändern des Bodens befestigt.

Beim Stapeln solcher Stiegen gelangen die Drahtbügel 19 in den Innenraum der nächst unteren Stiege hinein und schlagen gegen die Innenseiten der Seitenwände unter Arretierung der Stiege auf der nächst unteren Stiege an.

Aus einem in Fig. 8a dargestellten Zuschnitt aus Kartonagenmaterial lässt sich die in Fig. 8b in Seitenansicht gezeigte Stiege herstellen. Ein Zuschnittsabschnitt 20 zur Bildung des Bodens 1 ist an seinen vier Seiten mit Abschnitten 21 zur Bildung von Seitenwänden 2 verbunden, wobei die Abschnitte 2 an der Schmalseite jeweils um 90° umklappbare Dreickeckslaschen 22 aufweisen. In dem Bodenabschnitt 20 sind in den Eckenbereichen sowie in der Mitte der Schmalseiten ausgeklappte Laschen 23 gebildet, die vom Boden 1 der Stiege vorstehen.
Beim Stapeln solcher Stiegen greifen die vorstehenden Laschen 23 in den Innenraum der nächst unteren Stiege ein und bilden Anschläge für die Seitenwände der nächst unteren Stiege, so dass die Stiege auf der nächst unteren Stiege horizontal arretiert ist.

Ein in Fig. 9 gezeigter Zuschnitt weist einen Bodenabschnitt 20 mit an vier Seiten anhängenden Abschnitten 21 und sich an die Abschnitte 21 anschließenden Abschnitten 21' zur Bildung doppelwandiger Seitenwände der aus dem Zuschnitt zu bildenden Stiege auf. In den Eckenbereichen des Bodenabschnitts 20 vorgesehene, vom Boden nach unten vorstehende Laschen 23 dienen der Arretierung der Stiege im Stapel.

Ein in Fig. 10 gezeigter Zuschnitt zur Bildung einer Stiege unterscheidet sich von dem Zuschnitt von Fig. 8 darin, dass anstelle von ausgeklappten Laschen 23 nach unten schräg ausgestellte Klappen 24 vorgesehen sind, deren vordere Kanten einen Arretierungsanschlag bilden.

Weitere Möglichkeiten für Gestaltungen des Bodenabschnitts 20 zeigen die Fig. 11a bis 11d. Gemäß Fig. 11a sind mit dem Bodenabschnitt 20 verklebte sich in Querrichtung erstreckende Arretierungsleisten 9 vorgesehen und gemäß Fig. 11b sich in Längsrichtung erstreckende Arretierungsleisten 9, gemäß Fig. 11c vorstehende Füße 25. Der Boden 20 des Ausführungsbeispiels von Fig. 11d ist mit einer zu den Bodenrändern zurückversetzten Strukturplatte 26 verklebt, durch die eine Randabstufung 27 des Bodens 10 gebildet ist.

In Fig. 12 sind einige der vorangehend erwähnten Arretierungselemente nochmals zusammengestellt. Fig. 12a zeigt eine der Arretierungsleiste 9 entsprechende Leiste, Fig. 12b verschiedene Formen von Arretierungsklötzchen und Fig. 12c verschiedene Formen von Arretierungsklammern, welche den anhand von Fig. 7 beschriebenen Drahtbügel 19 bilden können. Es versteht sich, dass die Verwendung eines solchen Drahtbügels nicht auf einen durchgehenden Holzboden beschränkt ist, sondern solche Bügel auch bei einem aus Leisten gebildeten Boden oder Kartonboden in Betracht kommen.

Eine arretierende Randabstufung, z.B. die anhand von Fig. 11d beschriebene Randabstufung 27, ließe sich in einem Boden aus Kartonmaterial durch einen umlaufenden, durch Einprägung gebildeten Stufenfalz herstellen.

## Patentansprüche

1. Anordnung von Behältern mit nach oben offenen, aus Karton hergestellten Stiegen zur einmaligen Verwendung zum Transport und/oder zur Verkaufspräsentation zu belüftender Obst- oder Gemüseware, wobei die Behälteranordnung ferner Mehrwegstiegen aus Kunststoff umfasst, die aus Karton hergestellten Stiegen in einem Stapel aus solchen Mehrwegstiegen unter horizontaler Arretierung durch wenigstens ein Arretierungselement (9) eingefügt sind und wobei das Arretierungselement (9) von der Unterseite des Stiegenbodens (1) der aus Karton hergestellten Stiegen vorsteht, um in dem Stapel in die nächst untere Stiege einzugreifen und die aus Karton hergestellte Stiege gegen horizontale Verschiebung auf der nächst unteren Stiege zu sichern,
**dadurch gekennzeichnet,**
**dass** das Arretierungselement durch eine mit einer Längsseite und beiden Stirnseiten vom Rand des Stiegenbodens (1) zurückversetzte, mit dem Stiegenboden (1) verklebte Arretierungsleiste (9) gebildet ist, und dass zwei dieser sich jeweils in ihrer Länge entlang einer Schmalseite des Stiegenbodens (1) erstreckenden, die aus Karton hergestellte Stiege sowohl in Richtung der Schmal- als auch Längsseiten des Stiegenbodens (1) sichernden Arretierungsleisten (9) vorgesehen sind.

2. Behälteranordnung nach Anspruch 1,
**dadurch gekennzeichnet, dass** jede Arretierungsleiste (9) einen den Öffnungsrand der im Stapel nächst unteren Stiege innen hintergreifenden Anschlag bildet.

3. Behälteranordnung nach Anspruch 1 oder 2,
**dadurch gekennzeichnet, dass** die aus Karton hergestellte Stiege am Öffnungsrand eine Ausnehmung (11) für den Eingriff der Arretierungsleiste (9) einer im Stapel nächst oberen aus Karton hergestellten Stiege aufweist.

4. Behälteranordnung nach Anspruch 3,
**dadurch gekennzeichnet,**
**dass** die Ausnehmung (11) eine nach innen offene Randabstufung umfasst.

## Claims

1. Arrangement of containers with open-top, single-use cardboard crates for the transportation and/or the sales display of fruit or vegetables which are to be ventilated, wherein the container arrangement also comprises reusable plastic crates, and the cardboard crates are incorporated in a stack of such reusable crates, with horizontal arresting action being provided by at least one arresting element (9), and wherein the arresting element (9) projects from the underside of the floor (1) of the cardboard crates in order, within the stack, to engage in the next crate below, and to secure the cardboard crate against horizontal displacement on the next crate below,
**characterized**
**in that** the arresting element is formed by an arresting strip (9), which has a longitudinal side and both end sides set back from the periphery of the crate floor (1) and is adhesively bonded to the crate floor (1), and in that two of said arresting strips (9) are provided, the strips each having their length extending along a narrow side of the crate floor (1) and securing the cardboard crate both in the direction of the narrow and longitudinal sides of the crate floor (1).

2. Container arrangement according to Claim 1,
**characterized**
**in that** each arresting strip (9) forms a stop which engages behind the inside of the opening periphery of the next crate below in the stack.

3. Container arrangement according to Claim 1 or 2,
**characterized**
**in that** the cardboard crate has, on the opening periphery, a recess (11) for the engagement of the arresting strip (9) of the next cardboard crate above in the stack.

4. Container arrangement according to Claim 3,
**characterized**
**in that** the recess (11) comprises a peripheral stepped formation which is open towards the inside.

## Revendications

1. Système de récipients comportant des cageots ouverts vers le haut, réalisés en carton et destinés à un usage unique pour le transport et/ou pour la présentation à la vente de fruits ou de légumes à aérer,
dans lequel
le système de récipients comporte en outre des cageots à usage multiple en matière plastique, les cageots réalisés en carton sont insérés dans un empilement de tels cageots à usage multiple en étant arrêtés horizontalement par au moins un élément d'arrêt (9), et l'élément d'arrêt (9) fait saillie de la face inférieure du fond de cageot (1) des cageots réalisés en carton afin de venir s'engager dans l'empilement dans le prochain cageot inférieur et pour bloquer le cageot réalisé en carton à l'encontre d'une translation horizontale sur le prochain cageot inférieur,
**caractérisé en ce que**
l'élément d'arrêt est formé par une barrette d'arrêt (9) ayant son grand côté et ses deux côtés frontaux décalés en retrait par rapport au bord du fond de cageot (1) et étant collée sur le fond de cageot (1),
et **en ce qu'**il est prévu deux de ces barrettes d'arrêt (9) qui s'étendent respectivement avec leur longueur le long d'un petit côté du fond de cageot (1) et qui bloquent le cageot réalisé en carton aussi bien en direction des petits côtés qu'en direction des grands côtés du fond de cageot (1).

2. Système de récipient selon la revendication 1,
**caractérisé en ce que**
chaque barrette d'arrêt (9) forme une butée qui engage par l'arrière à l'intérieur le bord d'ouverture du prochain cageot inférieur dans l'empilement.

3. Système de récipient selon la revendication 1 ou 2,
**caractérisé en ce que**
au niveau du bord d'ouverture, le cageot réalisé en carton présente un évidement (11) pour l'engagement de la barrette d'arrêt (9) d'un prochain cageot supérieur dans l'empilement, réalisé en carton.

4. Système de récipient selon la revendication 3,
**caractérisé en ce que**
l'évidement (11) comprend un gradin de bord ouvert vers l'intérieur.
